# EUROPÄISCHE PATENTANMELDUNG

(11) **EP 1 941 933 A1**
(43) Veröffentlichungstag der Anmeldung: **09.07.2008**
(21) Anmeldenummer: 07000068.2
(22) Anmeldetag: 03.01.2007
(51) Int. Cl.: A63B 29/02

(54) **Modulare Einheit für eine Lawinensonde und Lawinensonde**

(71) Anmelder: Kampel, Gerald, 82024 Taufkirchen (DE)
(72) Erfinder: Kampel, Gerald, 82024 Taufkirchen (DE); Wegner, Jürgen, 81379 München (DE)
(74) Vertreter: Patentanwälte Hofstetter, Schurack & Skora

(57) **Zusammenfassung**

Die vorliegende Erfindung betrifft eine modulare Einheit (10) für eine Lawinensonde (14), wobei die modulare Einheit (10) aufweist: Mindestens eine Antenne (46); eine Empfängervorrichtung (48), die mit der mindestens einen Antenne (46) gekoppelt ist, zur Bereitstellung eines Empfangssignals; eine Verarbeitungsvorrichtung (50) zur Verarbeitung des Empfangssignals und zur Bereitstellung eines Ansteuersignals; eine Ausgabevorrichtung zum Empfang des Ansteuersignals und zur Ausgabe eines Ausgabesignals (54); einen Bereich (30) zur Aufnahme einer Stromversorgungsvorrichtung für zumindest die Empfängervorrichtung (48) und die Verarbeitungsvorrichtung (50); und eine erste Verbindungsvorrichtung (36) zum Koppeln der modularen Einheit (10) mit dem unteren Ende einer Lawinensonde (14). Sie betrifft überdies eine Lawinensonde, bei der die mindestens eine Antenne, die Empfängervorrichtung, die Verarbeitungsvorrichtung, die Ausgabevorrichtung und ein Bereich zur Aufnahme einer Stromversorgungsvorrichtung im unteren Drittel der Lawinensonde angeordnet sind.

## Beschreibung

Die vorliegende Erfindung betrifft eine modulare Einheit für eine Lawinensonde. Sie betrifft überdies eine entsprechende Lawinensonde.

Bei der üblichen, aus dem Stand der Technik bekannten Vorgehensweise zur Bergung eines in einer Lawine Verschütteten werden zeitlich nacheinander zwei verschiedene Suchsysteme eingesetzt: Zum einen ein Verschüttetensuchgerät, wie es beispielsweise aus der DE 195 10 875 C1, der DE 30 46 895 A1, der DE 197 52 939 C1 oder der DE 35 31 726 A1 bekannt ist. Dabei handelt es sich um ein tragbares Ortungsgerät, das eine Sende-Empfangseinheit aufweist, die auf der international festgelegten Frequenz von 457 kHz sendet und empfängt. Ein derartiges Gerät trägt dabei sowohl der Verschüttete als auch der nach dem Verschütteten Suchende. Je näher der Suchende dem Verschütteten kommt, umso lauter wird das Geräusch, das das Verschüttetensuchgerät des Suchenden von sich gibt. Alternativ oder zusätzlich kann eine entsprechende optische Ausgabe vorgesehen sein.

Problematisch ist, dass je nach der Tiefe, in der der Verschüttete liegt, der Empfangspegel innerhalb eines bestimmten Bereichs an der Oberfläche der Lawine, auf der der Suchende steht, entsprechend dem Sendekegel, etwa gleich groß ist. Bei einer Verschüttungstiefe von 3 m ergibt sich beispielsweise ein Kegel mit einem Durchmesser von 3 m, entsprechend einer Fläche von mehr als 7 m², innerhalb dessen keine Lautstärkeunterschiede mehr wahrgenommen werden können. Würde man nun versuchen, das Volumen von mehr als 21 m³ zusammengepressten Schnees und Eis zu entfernen, würde dies einen Zeitraum beanspruchen, der einem positiven Ausgang der Bergung abträglich wäre. Deshalb werden im Stand der Technik nach einer derartigen Eingrenzung des Bereichs, in dem man den Verschütteten vermutet, so genannte Lawinensonden eingesetzt. Eine besonders bevorzugte Lawinensonde, die sich dadurch auszeichnet, dass sie aus mehreren Sondenteilen besteht, die mittels eines Verbindungsseils quasi im Nu zur Ausbildung der Lawinensonde zusammengesetzt werden können, ist bekannt aus der DE 37 29 058 A1. Eine derartige Ausbildung ermöglicht, dass jeder Skitourengeher eine Lawinensonde in seinem Rucksack mit sich führen kann und dass diese innerhalb kürzester Zeit, ohne zeitraubendes Zusammenschrauben der Sondenteile, einsatzbereit ist.

Eine weitere Lawinensonde ist aus der DE 100 30 719 A1 bekannt, bei der eine Antenne an der Spitze vorgesehen ist, die über eine HF-Leitung mit einem Empfänger verbunden ist, der in einer Variante fest mit dem oberen Teil der Lawinensonde verbunden ist. Zur Suche nach verschütteten Personen wird die Sonde mit der Antenne voraus in den Schnee getrieben.

Problematisch an der Lawinensonde gemäß der DE 100 30 719 A1 ist, dass ihre Anwendung bei zerlegbaren Lawinensonden, wie sie beispielsweise in der DE 37 29 058 A1 beschrieben sind, aufgrund der verwendeten HF-Leitung, unmöglich macht. Sie ermöglicht daher nur einen Einsatz, bei dem einteilige Lawinensonden beispielsweise mittels Hubschrauber eingeflogen werden oder bei dem eine Lawinensonde durch verschraubte Einzelteile aufgebaut wird, wobei das Durchfädeln der HF-Leitung durch das Innere der Sondenteile, insbesondere im Zustand großer Aufregung, äußerst unerwünscht ist.

Die Aufgabe der vorliegenden Erfindung besteht deshalb darin, eine modulare Einheit für eine Lawinensonde und eine Lawinensonde bereitzustellen, die eine verbesserte, insbesondere schnellere Bergung ermöglicht, als sie bisher mit den bekannten, zerlegbaren Lawinensonden möglich ist.

Diese Aufgabe wird gelöst durch eine modulare Einheit für eine Lawinensonde mit den Merkmalen von Patentanspruch 1 sowie durch eine Lawinensonde mit den Merkmalen von Patentanspruch 10.

Der vorliegenden Erfindung liegt die Erkenntnis zugrunde, dass eine zerlegbare Lawinensonde gemäß der DE 37 29 058 A1 verbessert werden kann, ohne die Nachteile gemäß der Lawinensonde der DE 100 30 719 A1 aufzuweisen, wenn einerseits eine modulare Einheit gebildet wird, die mindestens eine Antenne, eine Empfängervorrichtung, die mit der mindestens einen Antenne gekoppelt ist zur Bereitstellung eines Empfangssignals, eine Verarbeitungsvorrichtung zur Verarbeitung des Empfangssignals und zur Bereitstellung eines Ansteuersignals, eine Ausgabevorrichtung zum Empfang des Ansteuersignals und zur Ausgabe eines Ausgabesignals, einen Bereich zur Aufnahme einer Stromversorgungsvorrichtung für zumindest die Empfängervorrichtung und die Verarbeitungsvorrichtung aufweist und überdies eine erste Verbindungsvorrichtung zum Koppeln der modularen Einheit mit dem unteren Ende einer Lawinensonde.

Dadurch, dass die Ausgabevorrichtung in der modularen Einheit vorgesehen ist, die an das untere Ende einer Lawinensonde anzukoppeln ist, beispielsweise durch einen Schraub- oder einen Bajonettverschluss, wird die Möglichkeit eröffnet, eine drahtlose Übertragung von unten zu der Person, die die Lawinensonde bedient, zu ermöglichen. Diese drahtlose Übertragung kann beispielsweise dadurch geschehen, dass die Ausgabevorrichtung zumindest einen Lautsprecher umfasst. Dadurch wird ermöglicht, dass das gewünschte Signal durch Körperschall von dem unter dem Schnee befindlichen Ende der Lawinensonde zum über dem Schnee befindlichen Teil der Sondenspitze übertragen wird. Dies wird begünstigt dadurch, dass die Sondenteile der Lawinensonde hohl ausgebildet sind und bevorzugt aus Kunststoff, Kevlar oder Aluminium bestehen.

Sie kann auch darin bestehen, dass die Ausgabevorrichtung eine Sendevorrichtung umfasst, deren Sendefrequenz ungleich 457 kHz ist, insbesondere im UHF-Bereich liegt. Damit wird die Möglichkeit gegeben, beispielsweise im Handteil der Sondenvorrichtung einen entsprechenden Empfänger vorzusehen, der auf das von der Sendevorrichtung der modularen Einheit abgegebene Signal eingestellt ist. Dieses Empfangssignal kann dann umgewandelt werden in ein akustisches, optisches oder beispielsweise ein Vibrationssignal.

Während die Erfindung bevorzugt darin zu sehen ist, dass eine modulare Einheit bereitgestellt wird, die mit einer herkömmlichen Lawinensonde zur Realisierung des erfindungsgemäßen Erfolgs gekoppelt werden kann, besteht selbstverständlich ebenfalls die Möglichkeit, eine Lawinensonde - ohne Verwendung einer modularen Einheit - entsprechend auszubilden, d. h. die mindestens eine Antenne, die Empfängervorrichtung, die Verarbeitungsvorrichtung, die Ausgabevorrichtung und den Bereich zur Aufnahme einer Stromversorgungsvorrichtung im unteren Drittel der Lawinensonde anzuordnen. Sie wird besonders bevorzugt im letzten und/oder vorletzten Sondenteil einer derartigen Lawinensonde angeordnet, wenn diese als zerlegbare Lawinensonde ausgebildet ist, wobei die Lawinensonde beispielsweise aus mehreren verschraubbaren Sondenteilen zusammengesetzt sein kann.

Die mit Bezug auf die modulare Einheit genannten bevorzugten Ausführungsformen und deren Vorteile gelten deshalb entsprechend für eine erfindungsgemäße Lawinensonde und werden deshalb nicht wiederholt.

Eine besonders bevorzugte Ausführungsform einer erfindungsgemäßen modularen Einheit weist weiterhin eine zweite Verbindungsvorrichtung auf zum Koppeln der modularen Einheit mit einer Sondenspitze. Besonders bevorzugt sind die zweite Verbindungsvorrichtung und der Bereich zur Aufnahme einer Stromversorgungsvorrichtung derart ausgelegt, dass bei nicht mit der zweiten Verbindungsvorrichtung verbundener Sondenspitze mindestens eine Stromversorgungsvorrichtung in dem Bereich zur Aufnahme einer Stromversorgungsvorrichtung einbringbar ist. Dadurch muss keine zusätzliche Öffnung vorgesehen werden, die zusätzlichen Aufwand für eine Abdichtung bzw. bei der Herstellung erfordern würde.

Besonders bevorzugt ist auch, wenn die zweite Verbindungsvorrichtung derart ausgelegt ist, dass durch eine mit der zweiten Verbindungsvorrichtung verbundene Sondenspitze ein elektrischer Kontakt mit einem Pol mindestens einer in den Bereich zur Aufnahme einer Stromversorgungsvorrichtung eingebrachten Stromversorgungsvorrichtung hergestellt wird. Um dies zuverlässig zu realisieren, kann eine Kontaktfeder vorgesehen sein, die die Batterien gegen die Sondenspitze vorspannt. Mit anderen Worten: Durch Abschrauben der Sondenspitze können Batterien in die modulare Einheit eingeführt werden. Durch Aufschrauben der Sondenspitze wird der Stromkreis geschlossen und zumindest die Empfängervorrichtung und die Verarbeitungsvorrichtung werden aus den Batterien mit Strom versorgt.

In einer bevorzugten Ausführungsform ist eine erfindungsgemäße modulare Einheit zweiteilig aufgebaut, wobei ein erster Teil den Bereich zur Aufnahme einer Stromversorgungsvorrichtung umfasst, und wobei ein zweiter Teil die mindestens eine Antenne, die Empfängervorrichtung, die Verarbeitungsvorrichtung, die Ausgabevorrichtung und die erste Verbindungsvorrichtung umfasst. Bei einer bevorzugten Weiterbildung ist vorgesehen, dass der erste und der zweite Teil derart ausgelegt sind, dass bei mindestens einer in den Bereich zur Aufnahme einer Stromversorgungsvorrichtung eingebrachten Stromversorgungsvorrichtung und mit der zweiten Verbindungsvorrichtung verbundener Sondenspitze beim Verbinden des ersten mit dem zweiten Teil über zumindest eine dritte Verbindungsvorrichtung zumindest die Empfängervorrichtung aktiviert wird. Solange demnach die zwei Teile einer erfindungsgemäßen modularen Einheit noch nicht zusammengefügt sind, ist demnach die Empfängervorrichtung noch nicht aktiviert, ein Stromverbrauch findet nicht statt. Erst wenn die beiden Teile zur Aktivierung, d. h. im Notfall, zusammengefügt werden, wird Strom aus der Batterie entnommen.

Ein zweiter Aspekt der vorliegenden Erfindung betrifft folgenden Aspekt: Im Stand der Technik, beispielsweise bei Verwendung der aus der DE 100 30 719 A1 bekannten Lawinensonde, erhöht sich zwar bei zunehmender Annäherung an das Verschüttetensuchgerät des Verschütteten die Lautstärke oder die Tonhöhe. Jedoch vergehen zwischen dem Einführen der Lawinensonde an einer ersten Position, dem darauf folgenden Entfernen aus dieser Position und dem Einführen an einer zweiten Position Zeiträume in der Größenordnung von mehr als 30 s. Dies bedeutet für die Bedienperson, dass sie sich über mindestens 30 s die vorhergehende Lautstärke bzw. die vorhergehende Tonhöhe zu merken hat, um zu entscheiden, ob die Lawinensonde an der Position, an der sie zuletzt versenkt wurde, nunmehr näher zum Verschüttetengerät des Verschütteten liegt oder nicht. Dies ist in der Hektik und Panik, die mit einem derartigen Notfall einhergeht, kaum möglich. Sie führt daher zu einer Verzögerung der Bergung, die Menschenleben kosten kann. Bei dem genannten Stand der Technik wird überdies bereits ein Ton abgegeben, selbst wenn die Antenne noch eine größere Entfernung zum tatsächlichen Ort des Verschütteten aufweist. Trifft man daher mit der Sondenspitze auf einen Widerstand, könnte es sich um den Verschütteten handeln. Es könnte sich jedoch auch, und hier ist die Wahrscheinlichkeit erfahrungsgemäß sehr viel größer, um einen von der Lawine abgerissenen Ast, Eis, einen davongerissenen Rucksack oder Ski und dergleichen handeln. Bereits eine falsche Grabung bei einer Verschüttungstiefe von 3 m kostet so viel Zeit, dass ein Verschütteter einen zweiten Grabungsversuch womöglich nicht erlebt. Der zweite Aspekt der vorliegenden Erfindung setzt sich zum Ziel, diesen Mißstand zu verbessern, d.h. die Wahrscheinlichkeit eines erfolgreichen Grabungsversuchs zu erhöhen.

Gemäß dem zweiten Aspekt der vorliegenden Erfindung ist deshalb vorgesehen, eine modulare Einheit oder Lawinensonde, die mindestens eine Antenne, eine Empfängervorrichtung, die mit der mindestens einen Antenne gekoppelt ist zur Bereitstellung eines Empfangssignals, eine Verarbeitungsvorrichtung zur Verarbeitung des Empfangssignals und zur Bereitstellung eines Ansteuersignals, eine Ausgabevorrichtung zum Empfang des Ansteuersignals und zur Ausgabe eines Ausgabesignals und einen Bereich zur Aufnahme einer Stromversorgungsvorrichtung für zumindest die Empfängervorrichtung und die Verarbeitungsvorrichtung aufweist, derart weiterzubilden, dass die Verarbeitungsvorrichtung ausgelegt ist, unterhalb einer vorgebbaren Schwelle ein erstes Ansteuersignal und oberhalb der vorgebbaren Schwelle ein zweites Ansteuersignal auszugeben. Durch diese binäre Auswertung kann beispielsweise vorgesehen werden, dass bei einer Entfernung von mehr als 30 oder 50 cm von der Sendequelle ein Ansteuersignal ausgegeben wird, das zu keiner Ausgabe eines Ausgabesignals durch die Ausgabevorrichtung führt. Sobald sich die Antenne dem Sender auf weniger als 30 oder 50 cm annähert, wird ein zweites Ansteuersignal ausgegeben, das nunmehr zu einer Ausgabe eines Ausgabesignals durch die Ausgabevorrichtung führt. Mit anderen Worten: Ist man mit der Antenne mehr als die vorgebbare Schwelle von der Sendequelle entfernt, wird kein akustisches . Signal ausgegeben, während bei Unterschreiten der Schwelle die Ausgabevorrichtung einen Ton abgibt. Selbstverständlich kann auf diesem Prinzip basierend vorgesehen werden, dass zwei unterschiedliche Töne erzeugt werden, je nach dem, ob sich die Antenne über oder unterhalb der Schwellentfernung befindet.

Gegenüber der aus der DE 100 30 719 A1 bekannten Lawinensonde lässt sich nunmehr bei Ertönen eines akustischen Signals mit sehr großer Wahrscheinlichkeit sagen, dass man den Verschütteten gefunden hat, dieser zumindest in einem eng begrenzten Umkreis von der Sondenspitze entfernt liegt. Die Zahl vergeblicher Grabungsversuche wird minimiert, die Zuverlässigkeit des Systems dadurch, dass auf kein Tonhöhen- oder Lautstärkegedächtnis des Bergenden benötigt wird, beträchtlich erhöht.

Gemäß einem dritten Aspekt betrifft die vorliegende Erfindung eine modulare Einheit oder Lawinensonde mit mindestens einer Antenne, einer ersten Empfängervorrichtung, die mit der mindestens einen Antenne gekoppelt ist, zur Bereitstellung eines Empfangssignals, einer Verarbeitungsvorrichtung zur Verarbeitung des Empfangssignals und zur Bereitstellung eines Ansteuersignals, eine Ausgabevorrichtung zum Empfang des Ansteuersignals und zur Ausgabe eines Ausgabesignals, einem Bereich zur Aufnahme einer Stromversorgungsvorrichtung für zumindest die Empfängervorrichtung und die Verarbeitungsvorrichtung, wobei die Ausgabevorrichtung eine erste Sendevorrichtung umfasst, deren Sendefrequenz ungleich 457 kHz ist, insbesondere im UHF-Bereich liegt.

Wenn demnach als in der modularen Einheit angeordnete Ausgabevorrichtung kein Lautsprecher oder keine Vibrationsvorrichtung verwendet wird, die ein Signal über die serielle Abfolge der einzelnen Sondenteile zur Bedienperson überträgen würde, so kann dennoch, anders als in der DE 100 30 719 A1 eine zerlegbare Lawinensonde verwendet werden, wenn das von der Empfängervorrichtung verwendete Signal - nach Durchlaufen der Verarbeitungsvorrichtung - unter Verwendung einer ersten Sendevorrichtung weitergeleitet wird. Hierbei ist selbstverständlich klar, dass diese Sendefrequenz ungleich der oben erwähnten, international vereinbarten Frequenz von 457 kHz sein muss. Deshalb sendet die erste Sendevorrichtung bevorzugt im UHF-Bereich. Die mit dieser ersten Sendevorrichtung korrelierte zweite Empfängervorrichtung kann beispielsweise im Handteil der Lawinensonde untergebracht oder angeordnet sein, wobei die zweite Empfängervorrichtung ausgelegt ist, auf der Sendefrequenz der ersten Sendevorrichtung zu empfangen. Selbstverständlich kann die zweite Empfängervorrichtung oder eine zusätzliche Empfängervorrichtung auch außerhalb einer Lawinensonde angeordnet sein, beispielsweise in einem Bedienpult, das ausgelegt ist, die Sendesignale verschiedener derartiger Lawinensonden zu empfangen, um beispielsweise durch eine Zentrale die Bergung zu koordinieren. Ein derartiges Bedienpult kann tragbar ausgebildet sein und bei der Bergung am Boden mitgeführt werden oder auch in der Luft, beispielsweise in einem Hubschrauber. So eröffnet dieser Aspekt der Erfindung in diesem besonderen Einsatzgebiet die Möglichkeit, eine erfindungsgemäße modulare Einheit oder Lawinensonde außen an einem Hubschrauber anzubringen, wobei die Empfängervorrichtung im Hubschrauber, beispielsweise auf einer Bedieneinheit, angeordnet ist. Damit entfällt die Verlegung eines Kabels von der modularen Einheit oder Lawinensonde, die außerhalb der Hubschrauberkanzel angeordnet ist, in die Kanzel zur Bedieneinheit, was im Stand der Technik immer wieder zu unerwünschten Störungen geführt hat. Der Installationsaufwand für eine derartige Anordnung ist quasi auf Null reduziert.

Eine derartige modulare Einheit oder Lawinensonde kann gemäß einem bevorzugten Ausführungsbeispiel eine weitere Empfängervorrichtung umfassen. Wenn nun, wie in der modularen Einheit oder Lawinensonde gemäß dem zweiten Aspekt der Erfindung, die Verarbeitungsvorrichtung ausgelegt ist, unterhalb einer vorgebbaren Schwelle ein erstes Ansteuersignal und oberhalb der vorgebbaren Schwelle ein zweites Ansteuersignal auszugeben, kann nunmehr die weitere Empfängervorrichtung ausgelegt sein, das Sendesignal einer zweiten Sendevorrichtung zu empfangen, die nicht in der modularen Einheit bzw. der Lawinensonde angeordnet ist. Besonders bevorzugt ist die modulare Einheit bzw. die Lawinensonde dann ausgelegt, auf das von der weiteren Empfängervorrichtung empfangene Signal die vorgebbare Schwelle zu variieren. Damit können im Hinblick auf zwischenzeitlich gewonnene Erkenntnisse beispielsweise des Nässegehalts des Schnees, die vorgebbare Schwelle und damit die Empfindlichkeit justiert werden. In Abhängigkeit des Nässegehalts des Schnees führt nämlich ein und derselbe Schwellenwert bezogen auf ein elektromagnetisches Feldstärkesignal zu einer Variation von 20 bis 30 % im Hinblick auf die sich daraus ergebende Entfernung. Damit kann beispielsweise in dem oben angeführten Beispiel, bei dem die modulare Einheit oder Lawinensonde außerhalb einer Hubschrauberkanzel angeordnet ist, die vorgebbare Schwelle von einer in der Kanzel sitzenden Person während des Flugs variiert und damit an die gegebenen Verhältnisse angepasst werden. Eine Zwischenlandung oder ein Einholen der modularen Einheit oder Lawinensonde, um die entsprechende Variation vorzunehmen, kann damit entfallen. Dies resultiert in einem beträchtlichen Zeitgewinn und einer Reduktion des mit der Variation der vorgebbaren Schwelle einhergehenden Risikos.

Es ist darauf hinzuweisen, dass die drei unterschiedlichen Aspekte der vorliegenden Erfindung in jeweils unterschiedlichen Ausführungsformen realisiert sein können. Es können jedoch auch zwei oder drei dieser Aspekte in einer Ausführungsform realisiert sein. Dies gilt ebenfalls mit Bezug auf die jeweils genannten bevorzugten Ausführungsformen und deren Vorteile.

Weitere bevorzugte Ausführungsformen ergeben sich aus den Unteransprüchen.

Im Nachfolgenden werden nunmehr Ausführungsbeispiele der Erfindung unter Bezugnahme auf die beigefügten Zeichnungen näher beschrieben. Es zeigen:
- Fig. 1: in schematischer Darstellung eine erfindungsgemäße modulare Einheit im Einsatz bei der Bergung eines Verschütteten;
- Fig. 2a: eine zerlegbare Lawinensonde, an die eine erfindungsgemäße modulare Einheit gekoppelt ist;
- Fig. 2b: eine Außenansicht einer erfindungsgemäßen modularen Einheit;
- Fig. 2c: eine teilweise geschnittene Ansicht einer erfindungsgemäßen modularen Einheit mit demontierter Sondenspitze;
- Fig. 3a: eine schematische Querschnittsdarstellung einer erfindungsgemäßen modularen Einheit gemäß einem zweiten Ausführungsbeispiel;
- Fig. 3b: den linken Teil der in Fig. 3a dargestellten erfindungsgemäßen modularen Einheit;
- Fig. 3c: den rechten Teil der in Fig. 3a dargestellten erfindungsgemäßen modularen Einheit;
- Fig. 4: in Blockschaltbilddarstellung den Aufbau einer erfindungsgemäßen modularen Einheit; und
- Fig. 5: ein drittes Ausführungsbeispiel einer erfindungsgemäßen modularen Einheit in einer typischen Anwendungssituation.

Fig. 1 zeigt in schematischer Darstellung den Einsatz einer erfindungsgemäßen modularen Einheit 10 in einer typischen Bergungssituation. Dabei verwendet ein Bergender 12 eine zerlegbare Lawinensonde 14, wie sie beispielsweise aus der DE 37 29 058 A1 bekannt ist, bei der die einzelnen Sondenteile durch Ziehen an einem in den Sondenteilen geführten Drahtseil 16 zur Lawinensonde 14 zusammengefügt werden. Von dieser Lawinensonde 14 ist die Sondenspitze 18 abmontiert und an ihre Stelle die erfindungsgemäße modulare Einheit gekoppelt. Die Sondenspitze 18 ist nunmehr an das andere Ende der modularen Einheit 10 angekoppelt. Ein Verschütteter 20 liegt unter einer Schneedecke 22 begraben und trägt ein Lawinenverschüttetensuchgerät 24 mit sich, das auf einer Frequenz von 457 kHz sendet. Sobald sich die in der modularen Einheit 10 angeordnete Antenne dichter an das Verschüttetensuchgerät 24 annähert als eine vorgebbare Schwelle 26, die beispielsweise 30 bis 50 cm betragen kann, wird über einen in der modularen Einheit 10 angeordneten Lautsprecher ein Schallsignal erzeugt, welches über Körperschall zum Handteil 28 der Lawinensonde 14 übertragen wird und von dort - wie durch die entsprechenden Schallwellen 29 gekennzeichnet - als akustisches Signal von dem Bergenden 12 wahrgenommen wird. Solange sich die Antenne der modularen Einheit 10 außerhalb der vorgebbaren Schwelle 26 befindet, wird kein akustisches Signal an den Bergenden 12 ausgegeben.

Fig. 2a zeigt die Lawinensonde 14 aus Fig. 1, an die die erfindungsgemäße modulare Einheit 10 angekoppelt ist. Die modulare Einheit 10 ist in den Figuren 2b und 2c detaillierter dargestellt. Zunächst lässt Fig. 2b den zweiteiligen Aufbau der modularen Einheit 10 erkennen. Sie umfasst einen ersten Teil 30, der über eine Verbindungsvorrichtung 32 mit einem zweiten Teil 34 verbunden ist. An dem ersten Teil 30 ist über eine Verbindungsvorrichtung 38 die Sondenspitze 18 gekoppelt. Der zweite Teil 34 weist eine Verbindungsvorrichtung 36 auf, mittels der er an das untere Ende der Lawinensonde 14 montiert werden kann.

Fig. 2c ist eine teilweise geschnittene Darstellung von Fig. 2b, wobei die Sondenspitze 18 vom ersten Teil 30 abgekoppelt ist, und zwar durch Lösen der Verbindungsvorrichtung 38. Erkennbar ist ein Dichtring 40 sowie eine Kontaktfeder 42, die so angeordnet ist, dass sie gegen den Minuspol der linken, der im ersten Teil 30 angeordneten Batterien 44 drückt, um damit einen elektrischen Kontakt herzustellen. Die abgenommene Sondenspitze 18 ermöglicht überdies das Austauschen der Batterien 44. Der zweite Teil 34 der modularen Einheit 10 weist eine Antenne 46 auf sowie eine Empfängervorrichtung 48, die mit der Antenne 46 zur Bereitstellung eines Empfangssignals gekoppelt ist. Diese Antenne 46 kann auch aus mehreren Antennen bestehen, um eine möglichst gleichmäßige Richtungsempfindlichkeit zu erreichen. Eine auf einer Platine angeordnete Verarbeitungsvorrichtung 50 dient zur Verarbeitung des Empfangssignals und zur Bereitstellung eines Ansteuersignals. Überdies ist eine Ausgabevorrichtung, vorliegend ein Lautsprecher vorgesehen, der nach dem Empfang des Ansteuersignals ein entsprechendes Ausgabesignal ausgibt. Vorliegend gibt der Lautsprecher 52 ein akustisches Signal 54 aus, das als Körperschall bis zum Handteil 28 der Lawinensonde 14 übertragen wird. Kabel 56, 58 sorgen dafür, dass die Empfängervorrichtung 48 und die Verarbeitungsvorrichtung 50 elektrisch leitend mit den Batterien 44 verbunden sind. Es ist darauf hinzuweisen, dass der erste Teil 30 und der zweite Teil 34 derart ausgelegt sind, dass bei im ersten Teil 30 eingelegten Batterien 44 und montierter Sondenspitze beim Verbinden des ersten 30 mit dem zweiten Teil 34 die Empfängervorrichtung 48 und die Verarbeitungsvorrichtung 50 aktiviert werden.

Bei der Beschreibung der in den nachfolgenden Figuren dargestellten weiteren Ausführungsbeispiele der Erfindung werden, soweit es sich um gleiche oder ähnliche Elemente handelt, die in Zusammenhang mit Fig. 1 und Fig. 2 eingefügten Bezugszeichen verwendet. Sie werden deshalb nicht nochmals erwähnt.

Fig. 3 zeigt ein zweites Ausführungsbeispiel einer erfindungsgemäßen modularen Einheit 10. Fig. 3a zeigt die zwei Teile 30, 34 im zusammengefügten Zustand, während Fig. 3b den ersten Teil 30 und Fig. 3c den zweiten Teil 34 im gelösten Zustand darstellen.

Fig. 3a zeigt demnach den Teil 30, an den über eine erste Verbindungsvorrichtung 38 an einem Ende die Sondenspitze 18, über eine zweite Verbindungsvorrichtung 32 an seinem anderen Ende der Teil 34 anmontiert sind. Der Teil 30 umfasst ein Rohr 60, der Teil 34 ein Rohr 62. Der erste Teil 30 umfasst ein Isolierstück 64, das die Pluskontaktierung und die Minuskontaktierung zu den Batterien 44 voneinander isoliert. Mit Bezug auf Fig. 3c weist der zweite Teil 34 eine Pluskontaktierung 66 auf, die durch ein weiteres Isolierstück 68 von der Minuskontaktierung 69 elektrisch isoliert ist. Die Verbindungsvorrichtung 36 dient zur Kopplung an das untere Ende einer Lawinensonde 14 und kann beispielsweise als Schraubgewinde oder Bajonettverschluss oder Ähnliches ausgebildet sein.

Wie für den Fachmann offensichtlich, kann bei einer Ausbildung mindestens eines der Rohre 60, 62 aus Metall dieses ebenfalls als Minuspol verwendet werden. Der Außendurchmesser der Rohre 60, 62 beträgt vorzugsweise 10 bis 20 mm, damit der Schnee einer Lawine bei ausreichender Stabilität der Lawinensonde möglichst einfach durchdrungen werden kann. Wie sich aus Fig. 3 ergibt, wird nach dem Zusammenfügen des ersten 30 und des zweiten Teils 34 der Stromkreis geschlossen, die Empfängervorrichtung und die Verarbeitungsvorrichtung werden bestromt.

Fig. 4 zeigt in Blockschaltbilddarstellung die Verschaltung der elektronischen Komponenten, die im zweiten Teil 34 angeordnet sind. Zu erkennen ist zunächst die Antenne 46, auf die ein Verstärker 70 folgt, der üblicherweise eine Filterung zur Unterdrückung von Störsignalen umfasst. Sie umfasst weiterhin einen Komparator 72, der das Empfangssignal mit einem eingestellten vorgebbaren Schwellenwert vergleicht. Dieser Schwellenwert wird bereitgestellt von einem Schwellenwertgeber 74, wobei der Schwellenwertgeber 74 eine Schnittstelle 76 aufweist, über die dieser Schwellenwert gegebenenfalls variiert werden kann. Sobald die vorgegebene Schwelle überschritten wird, wird ein Tongenerator 78 aktiviert, der den Lautsprecher 52 ansteuert, so dass ein akustisches Signal ins Rohr der modularen Einheit und von dort ins Rohr der Lawinensonde 14 übertragen wird. Optional oder alternativ kann eine optische Signalausgabe 80 vorgesehen sein. Weiterhin kann optional oder alternativ eine Sendevorrichtung 82 vorgesehen sein, die eine Sendeantenne 84 umfasst, wobei die Sendefrequenz dieser Sendevorrichtung 82 nicht 457 kHz beträgt, sondern vorzugsweise im UHF-Bereich liegt. Die Sendevorrichtung 82 sendet an eine Empfängervorrichtung 86, die eine Empfangsantenne 88 umfasst und beispielsweise im Handteil der Lawinensonde angeordnet sein kann, aber auch in einem Bedienpult einer Rettungsleitstelle oder eines Hubschraubers. An diese Empfängervorrichtung 86 kann eine akustische, optische oder vibrationsbasierte Signalwandlereinheit angeschlossen sein. In einer anderen, nicht dargestellten Ausführungsform erfolgt die Verarbeitung ohne Komparator 72 und Schwellwertgeber 74 unter kontinuierlicher Verarbeitung des von der Antenne 46 empfangenen Signals, .d.h. an mindestens eine der Ausgabevorrichtungen 78, 80, 82 wird ein Signal übertragen, das proportional ist zu dem von der Antenne 46 empfangenen Signal.

Fig. 5 zeigt eine typische Anwendungssituation eines weiteren Ausführungsbeispiels einer erfindungsgemäßen modularen Einheit 10. Diese ist zu diesem Zweck außerhalb eines Hubschraubers 90 montiert und weist die erste Empfängervorrichtung 48, die erste Sendevorrichtung 82 sowie überdies eine weitere Empfängervorrichtung 92 auf, die ausgelegt ist, ein Sendesignal einer Rettungsleitstelle 94 zu empfangen. Die modulare Einheit 10 ist in diesem Ausführungsbeispiel ausgelegt, auf das von der weiteren Empfängervorrichtung 92 empfangene Signal die vorgebbare Schwelle über die Schnittstelle 76, siehe Fig. 4, zu variieren. Bei dem Ausführungsbeispiel von Fig. 5 ist eine erste der Empfängervorrichtungen 86 im Cockpit des Hubschraubers 90 angeordnet, eine zweite in der Rettungsleitstelle 94.

Lediglich ergänzend ist darauf hinzuweisen, dass alle Ausführungsbeispiele einer erfindungsgemäßen modularen Einheit in einer Lawinensonde realisiert sein können, so dass auch entsprechend ausgebildete Lawinensonden Gegenstand der vorliegenden Erfindung sind.

## Patentansprüche

1. Modulare Einheit (10) für eine Lawinensonde (14),
**dadurch gekennzeichnet,**
**dass** die modulare Einheit (10) aufweist:
- mindestens eine Antenne (46);
- eine Empfängervorrichtung (48), die mit der mindestens einen Antenne (46) gekoppelt ist, zur Bereitstellung eines Empfangssignals;
- eine Verarbeitungsvorrichtung (50) zur Verarbeitung des Empfangssignals und zur Bereitstellung eines Ansteuersignals;
- eine Ausgabevorrichtung zum Empfang des Ansteuersignals und zur Ausgabe eines Ausgabesignals (54);
- einen Bereich (30) zur Aufnahme einer Stromversorgungsvorrichtung (44) für zumindest die Empfängervorrichtung (48) und die Verarbeitungsvorrichtung (50); und
- eine erste Verbindungsvorrichtung (36) zum Koppeln der modularen Einheit (10) mit dem unteren Ende einer Lawinensonde (14).

2. Modulare Einheit (10) nach Anspruch 1,
**dadurch gekennzeichnet,**
**dass** sie weiterhin eine zweite Verbindungsvorrichtung (38) umfasst zum Koppeln der modularen Einheit (10) mit einer Sondenspitze (18).

3. Modulare Einheit (10) nach Anspruch 2,
**dadurch gekennzeichnet,**
**dass** die zweite Verbindungsvorrichtung (38) und der Bereich (30) zur Aufnahme einer Stromversorgungsvorrichtung (44) derart ausgelegt sind, dass bei nicht mit der zweiten Verbindungsvorrichtung (38) verbundener Sondenspitze (18) mindestens eine Stromversorgungsvorrichtung (44) in den Bereich (30) zur Aufnahme einer Stromversorgungsvorrichtung einbringbar ist.

4. Modulare Einheit (10) nach einem der Ansprüche 2 oder 3,
**dadurch gekennzeichnet,**
**dass** die zweite Verbindungsvorrichtung (38) derart ausgelegt ist, dass durch eine mit der zweiten Verbindungsvorrichtung (38) verbundene Sondenspitze (18) ein elektrischer Kontakt mit einem Pol mindestens einer in den Bereich (30) zur Aufnahme einer Stromversorgungsvorrichtung eingebrachten Stromversorgungsvorrichtung (44) hergestellt wird.

5. Modulare Einheit (10) nach einem der vorhergehenden Ansprüche,
**dadurch gekennzeichnet,**
**dass** die Ausgabevorrichtung zumindest einen Lautsprecher (52) umfasst.

6. Modulare Einheit (10) nach einem der vorhergehenden Ansprüche,
**dadurch gekennzeichnet,**
**dass** die Ausgabevorrichtung eine Sendevorrichtung (82) umfasst, deren Sendefrequenz ungleich 457 kHz ist, insbesondere im UHF-Bereich liegt.

7. Modulare Einheit (10) nach einem der vorhergehenden Ansprüche,
**dadurch gekennzeichnet,**
**dass** sie zweiteilig aufgebaut ist, wobei ein erster Teil (30) den Bereich (30) zur Aufnahme einer Stromversorgungsvorrichtung umfasst, wobei ein zweiter Teil (34) die mindestens eine Antenne (46), die Empfängervorrichtung (48), die Verarbeitungsvorrichtung (50), die Ausgabevorrichtung und die erste Verbindungsvorrichtung (36) umfasst.

8. Modulare Einheit (10) nach Anspruch 7,
**dadurch gekennzeichnet,**
**dass** der erste (30) und der zweite Teil (34) derart ausgelegt sind, dass bei mindestens einer in den Bereich (30) zur Aufnahme einer Stromversorgungsvorrichtung eingebrachten Stromversorgungsvorrichtung und mit der zweiten Verbindungsvorrichtung (38) verbundener Sondenspitze (18) beim Verbinden des ersten (30) mit dem zweiten Teil (34) über zumindest eine dritte Verbindungsvorrichtung (32) zumindest die Empfängervorrichtung (48) aktiviert wird.

9. Modulare Einheit (10) nach einem der vorhergehenden Ansprüche,
**dadurch gekennzeichnet,**
**dass** die Verarbeitungsvorrichtung (50) ausgelegt ist, unterhalb einer vorgebbaren Schwelle (26) ein erstes Ansteuersignal und oberhalb der vorgebbaren Schwelle (26) ein zweites Ansteuersignal auszugeben.

10. Lawinensonde (14) mit
- mindestens einer Antenne (46);
- einer Empfängervorrichtung (48), die mit der mindestens einen Antenne (46) gekoppelt ist, zur Bereitstellung eines Empfangssignals;
- einer Verarbeitungsvorrichtung zur Verarbeitung des Empfangssignals und zur Bereitstellung eines Ansteuersignals;
- einer Ausgabevorrichtung zum Empfang des Ansteuersignals und zur Ausgabe eines Ausgabesignals (54); und
- einem Bereich (30) zur Aufnahme einer Stromversorgungsvorrichtung (44) für zumindest die Empfängervorrichtung (48) und die Verarbeitungsvorrichtung (50);
**dadurch gekennzeichnet,**
**dass** die mindestens eine Antenne (46), die Empfängervorrichtung (48), die Verarbeitungsvorrichtung (50), die Ausgabevorrichtung und der Bereich (30) zur Aufnahme einer Stromversorgungsvorrichtung im unteren Drittel der Lawinensonde (14) angeordnet sind.

11. Modulare Einheit (10) oder Lawinensonde (14) mit
- mindestens einer Antenne (46);
- einer Empfängervorrichtung (48), die mit der mindestens einen Antenne (46) gekoppelt ist, zur Bereitstellung eines Empfangssignals;
- eine Verarbeitungsvorrichtung (50) zur Verarbeitung des Empfangssignals (54) und zur Bereitstellung eines Ansteuersignals;
- eine Ausgabevorrichtung zum Empfang des Ansteuersignals und zur Ausgabe eines Ausgabesignals (54); und
- einem Bereich (30) zur Aufnahme einer Stromversorgungsvorrichtung (44) für zumindest die Empfängervorrichtung (48) und die Verarbeitungsvorrichtung (50);
**dadurch gekennzeichnet,**
**dass** die Verarbeitungsvorrichtung (50) ausgelegt ist, unterhalb einer vorgebbaren Schwelle (26) ein erstes Ansteuersignal und oberhalb der vorgebbaren Schwelle (26) ein zweites Ansteuersignal auszugeben.

12. Modulare Einheit (10) oder Lawinensonde (14) mit
- mindestens einer Antenne (46);
- einer ersten Empfängervorrichtung (48), die mit der mindestens einen Antenne (46) gekoppelt ist, zur Bereitstellung eines Empfangssignals;
- einer Verarbeitungsvorrichtung (50) zur Verarbeitung des Empfangssignals (54) und zur Bereitstellung eines Ansteuersignals;
- einer Ausgabevorrichtung zum Empfang des Ansteuersignals und zur Ausgabe eines Ausgabesignals (54); und
- einem Bereich (30) zur Aufnahme einer Stromversorgungsvorrichtung für zumindest die erste Empfängervorrichtung (48) und die Verarbeitungsvorrichtung (50);
**dadurch gekennzeichnet,**
**dass** die Ausgabevorrichtung eine erste Sendevorrichtung (82) umfasst, deren Sendefrequenz ungleich 457 kHz ist, insbesondere im UHF-Bereich liegt.

13. Modulare Einheit (10) oder Lawinensonde (14) nach Anspruch 13,
**dadurch gekennzeichnet,**
**dass** sie eine zweite Empfängervorrichtung (86) umfasst, die ausgelegt ist, auf der Sendefrequenz der ersten Sendevorrichtung (82) zu empfangen.

14. Modulare Einheit (10) oder Lawinensonde (14) nach einem der Ansprüche 13 oder 14,
**dadurch gekennzeichnet,**
**dass** sie eine weitere Empfängervorrichtung (92) umfasst.

15. Modulare Einheit (10) oder Lawinensonde (14) nach Anspruch 14,
**dadurch gekennzeichnet,**
**dass** die Verarbeitungsvorrichtung (50) ausgelegt ist, unterhalb einer vorgebbaren Schwelle (26) ein erstes Ansteuersignal und oberhalb der vorgebbaren Schwelle (26) ein zweites Ansteuersignal auszugeben,
wobei die weitere Empfängervorrichtung (92) ausgelegt ist, das Sendesignal einer zweiten Sendevorrichtung zu empfangen, die nicht in der modularen Einheit (10) bzw. der Lawinensonde (14) angeordnet ist.

16. Modulare Einheit (10) oder Lawinensonde (14) nach Anspruch 15,
**dadurch gekennzeichnet,**
**dass** die modulare Einheit (10) bzw. die Lawinensonde (14) ausgelegt ist, auf das von der weiteren Empfängervorrichtung (92) empfangene Signal die vorgebbare Schwelle (26) zu variieren.
